# FASCICULE DE BREVET EUROPEEN

(11) **EP 0 275 806 B1**
(45) Date de publication et mention de la délivrance du brevet: **18.03.1992**
(21) Numéro de dépôt: 87420352.4
(22) Date de dépôt: 22.12.1987
(51) Int. Cl.: A47K 10/34

(54) **Dispositif de coupe perfectionné pour un appareil de distribution et de coupe simultanées de bandes de matériaux enroulés**
Abschneidevorrichtung für einen Apparat, der gleichzeitig Streifen aufgerollter Materialien abschneidet und abgibt
Cutting device for an apparatus which simultaneously dispenses and cuts off strips of coiled materials

(30) Priorité: 30.12.1986 FR 8618497
(43) Date de publication de la demande: 27.07.1988
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

(56) Documents cités:
- EP-A- 0 145 622
- FR-A- 2 332 215
- FR-A- 2 387 628
- US-A- 2 278 029
- US-A- 4 441 392

## Description

L'objet de l'invention se rattache au secteur technique des moyens de distribution de longueur de matériaux enroulés sur des bobines. Notamment, mais non exclusivement l'invention s'applique aux appareils distributeurs de papier, ouate et matériaux similaires d'essuyage.

L'appareil est non limitativement du type selon lequel le rouleau de matériau en service monté à rotation libre sur un support, est appliqué en pression directement sur un tambour à surface anti-glissante, afin que par simple traction manuelle sur la bande de matériau débordant de l'appareil on distribue et on coupe automatiquement une bande dont la longueur est sensiblement égale au diamètre du tambour, cela par un dispositif de coupe dentelé associé au tambour, et faisant saillie hors du tambour lorsqu'on l'entraine en rotation par traction sur le matériau, de manière à pénétrer dans le matériau ainsi tendu de part et d'autre du dispositif de coupe. Après la coupe, le tambour lancé revient à sa position initiale par l'intermédiaire de l'action de divers organes complémentaires, et une nouvelle bande de matériau déborde de l'appareil.

Un tel dispositif de coupe a notamment été décrit dans le brevet français n^{o} 2.332.215 et dans le certificat d'addition n^{o} 2.340.887 appartenant au déposant. Le mode d'entrainement du dispositif de coupe, la rotation du tambour et les moyens de commande en déplacement, d'arrêt et de contrôle ont été décrits dans les brevets précités et également dans le brevet européen n^{o} 0157713 et dans les brevets français n^{o} 85.19447 et n^{o} 85.02873 au nom du déposant. D'autres moyens peuvent cependant être utilisés. Il apparait cependant important pour la bonne compréhension de l'invention de rappeler préalablement, à titre d'exemple non limitatif, les caractéristiques particulières du dispositif de coupe décrit dans les brevets précités, en se référant aux figures 1, 2, et 3 des dessins.

Celles-ci illustrent schématiquement le déplacement de la lame de coupe. Le tambour (1) dont l'intérieur est creux permet par rapport à son axe de rotation une manoeuvre intérieure de la lame de coupe (2) par l'intermédiaire d'un galet (3) associé au porte lame (4) coopérant avec le contour d'un palier fixe (5) formant came et autour de celui-ci. Le palier par cette coopération assure un mouvement de distribution et un déplacement progressif de la lame (2), déterminé par la forme de la came afin de faire décrire par celle-ci à l'intérieur du tambour et simultanément avec la trajectoire de celui-ci et dans le même sens une trajectoire de cercle complet de 360 degrés depuis une position escamotée jusqu'à une position à proximité du plan de tangence par rapport à la bande de papier de manière qu'à la terminaison de la traction manuelle de la lame de coupe en passant à travers la fente dans le tambour, la lame fasse saillie en direction transversale dans cette bande, avec pénétration dans la bande de papier qui est tendue des deux côtés de la lame de coupe.

L'appareil du type précité permet la découpe de longueurs de bandes de matériaux en ouate et matériaux similaires. Ce type d'appareil est exploité avec une grande fiabilité d'utilisation et son succès commercial confirme ses performances techniques.

Il est apparu cependant intéressant pour certains types de produits d'essuyage très fins la nécessité d'adoucir l'effort de traction du dispositif de coupe lors de la découpe du papier. En effet, ces matériaux très fins provoquent en cours de traction avec les mains mouillées de l'utilisateur le déchirement du papier.

Le but recherché selon l'invention était donc d'améliorer par exemple et de manière non limitative la conception de l'appareil pour résoudre ce besoin. En outre, l'invention vise un nouveau dispositif de coupe quels que soient les moyens complémentaires utilisés pour le contrôle de l'arrêt du tambour.

Après différents essais et recherches effectués en relation avec la rotation du tambour, une solution a été trouvée offrant des résultats inattendus très performants en égard de la coupe de papier en matériaux notamment très fins. Cette solution réside dans un agencement différent de la lame de coupe et du dispositif de coupe en général selon un mode opératoire qui va à l'encontre du fonctionnement antérieur de ce dispositif tel que rappelé ci-avant, et de l'art antérieur en général dont a connaissance le déposant. Ce dispositif est adaptable pour les appareils simple rouleau, double rouleaux et d'une manière générale à tout appareil comprenant un rouleau de service et au moins un rouleau de réserve.

Selon une première caractéristique, ce dispositif comprend un tambour creux intérieurement avec une fente longitudinale sur sa périphérie extérieure, et recevant une lame et support de lame de coupe articulé à l'encontre d'un moyen de rappel à l'intérieur du tambour, ladite lame faisant saillie extérieurement par la fente sous l'effet de rotation du tambour lorsqu'on l'entraine en rotation par traction sur le matériau de manière à pénétrer dans le matériau tendu de part et d'autre du dispositif de coupe, ladite lame se déplaçant selon une trajectoire donnée par un galet suiveur associé au porte lame et coopérant avec des mécanismes incluant notamment une came profilée fixe disposée sur la paroi latérale du carter de l'appareil agencé pour recevoir ledit tambour d'entrainement et un ou plusieurs rouleaux de réserve, ledit dispositif étant caractérisé en ce qu'il comprend deux lames indépendantes disposée cote à cote selon une angulation et correspondant chacune à une demi-longueur du tambour, lesdites lames fixées sur des portes-lames orientés angulairement dans le tambour, étant chacune associées à un galet suiveur coopérant respectivement avec une came fixe de même profil disposée sur chaque aile latérale du carter de l'appareil, lesdites cames étant décalées angulairement pour permettre la sortie progressive et successive de chacune des lames et définir deux zones de coupe de la bande de matériau à l'intérieur de l'appareil tout en obtenant qu'une seule ligne de coupe nette dudit matériau perpendiculaire à ses bords latéraux.

Ces caractéristiques et d'autres encore ressortiront bien de la suite de la description.

Pour fixer l'objet de l'invention illustrée d'une manière non limitative aux figures des dessins où:
Les figures 1 et 2 sont des vues à caractère schématique illustrant le fonctionnement du dispositif de coupe tel que décrit dans les brevets n^{o} 2.332.215 et 2.340.887 du déposant.
La figure 3 illustre schématiquement la lame utilisée pour couper la bande de papier, selon les figures 1 et 2.
La figure 4 est une vue de face de l'appareil avec le nouveau dispositif de coupe dans sa mise en oeuvre non limitative avec un des appareils exploités par le déposant.
La figure 5 est une vue de côté selon la ligne A-A de la figure 4.
La figure 6 est une vue de côté selon la ligne B-B de la figure 4.
La figure 7 est une vue partielle illustrant le positionnement de l'une des lames de coupe dans le tambour, en coupe selon la ligne C-C de la figure 9.
La figure 8 est une vue en coupe illustrant le tambour pris dans un demi-ensemble et agencé avec les deux lames de coupe selon l'invention.
La figure 9 est une vue à caractère schématique illustrant la position de l'une des lames de coupe au moment de la coupe de la bande de papier.
Les figures 10, 11, 12 et 13, sont des vues à caractère schématique illustrant les différentes phases d'avancement de la coupe d'une bande de matériaux très fins, avec le dispositif selon l'invention.

Afin de rendre plus concret l'objet de l'invention, on le décrit maintenant d'une manière non limitative illustrée aux figures des dessins.

Le dispositif de coupe selon l'invention peut être utilisé avec tous types d'appareils à distribution de bandes de matériaux enroulés, à simple rouleau, double rouleaux, et plus généralement avec un rouleau de service et plusieurs rouleaux de réserve.

Le dispositif de coupe selon l'invention s'applique naturellement mais d'une manière non limitative aux différents appareils dont les caractéristiques ont été décrites et définies notamment dans les brevets précités. Il va de soi cependant que le dispositif de coupe selon l'invention peut dans son principe et sa fonction être utilisé avec d'autres appareils.

On a illustré une application non limitative du dispositif de coupe aux appareils GRANGER pour mettre en valeur le nouveau concept inventif.

Préalablement, on rappelle succintement les éléments principaux de l'appareil GRANGER. Celui-ci comprend à partir d'un carter, une plaque de base (6) à fixation murale, des moyens support à rotation libre, un tambour d'entrainement (7) par rapport aux ailes latérales (6.1) (6.2) dudit carter. Le tambour reçoit a l'intérieur un porte-lame articulé sur une paroi latérale du tambour présentant à l'extérieur un galet suiveur (29) coopérant avec une came fixe (10) pour autoriser la sortie périodique de la lame de coupe dentelée en dehors du tambour, lorsqu'on tire sur la bande de matériau débordant sous l'appareil en entrainant ainsi en rotation le tambour à surface rugueuse sur lequel et appliqué le rouleau (R1) de matériau enroulé. Celui-ci est porté par un étrier-support (8) articulé sur la plaque de base. On voit encore un rouleau (11) selon une disposition décrite dans une autre demande, avec une courroie (12) associée également au tambour pour guider correctement le matériau vers l'ouverture inférieure et pour éviter l'introduction des doigts de l'utilisateur à proximité de la lame de coupe.

En se référant à la figure 4 le carter comprend au niveau de la zone de positionnement du tambour, des dégagements intérieurs en U (6.3) formés sur les ailes latérales. On rappelle, succintement les principaux moyens autorisant le mouvement de sortie de la lame, les moyens étant disposés sur l'une des parois (6-1) du carter.

En se référant aux figures 4 et 6, ainsi que décrites dans les brevets, antérieurs précités, le parachute (13) est agencé pour recevoir successivement le plateau support (14) de came (10), la came (10) profilée autorisant le guidage du galet suiveur (29) monté sur le porte lame, le cliquet (16) avec son ressort de rappel (17).

Il est illustré également une rampe fixe (15) curviligne d'environ 90 degrés et sur laquelle se déplace la butée mobile (18) montée sur le tambour ; la butée fixe disposée sur le tambour est référencée en (19). Cette rampe est disposée entre la came (10) et le cliquet et son orientation est établie pour permettre le guidage et l'appui de la butée mobile du tambour lors de la rotation de celui-ci. On a illustré également en (20) la butée anti-retour du parachute et en (21) le rouleau de guidage de l'extrémité libre de la bande de matériau. Le fonctionnement du mécanisme a été décrit dans les brevets antérieurs précités et il y a lieu de s'y référer.

Le dispositif de coupe intégré dans le tambour d'entrainement du matériau comprend selon l'invention deux lames (22-23) indépendantes disposées cote à cote et correspondant chacune à sensiblement une demi-longueur du tambour. Ainsi qu'il apparait figure 8, les deux lames ne sont pas disposées en alignement mais selon une angulation α d'environ 150 à 179 degrés et avantageusement de l'ordre de 170°. Ainsi les deux lames se trouvent disposées sensiblement dans un plan symétrique par rapport à l'axe médian transversal du tambour, et sont ainsi montées en regard. Leurs parties dentelées sont toutefois orientées du même côté. Chaque lame (22-23) est montée sur un porte-lame (24-25) en L articulé par son extrémité inférieure sur des axes (32-33) positionnés sur des blocs supports (26) formés à l'intérieur dudit tambour ; les blocs-supports d'une même lame étant décalés pour donner une orientation angulaire des lames (figures 7 et 8). Chaque porte-lame (24-25) est sollicité en position repos correspondant au retrait de lame à l'intérieur du tambour par un ressort de rappel (27) dont une extrémité (27.1) est fixée à la paroi du tambour. Par ailleurs, selon une autre disposition de l'invention, chaque lame ou porte-lame reçoit en bout en débordement extérieur de chaque paroi transversale du tambour, un galet (28-29) monté libre en rotation susceptible d'agir et coopérer avec des cames à position fixe disposées sur le carter de réception du tambour et de ses mécanismes complémentaires. Ainsi on comprend que chaque lame (22-23) possède un mouvement d'articulation qui lui est propre tout en étant similaire l'un de l'autre. De manière avantageuse, il est prévu que l'axe du tambour, l'axe de rotation des galets (28-29) et l'axe (32) d'articulation situé vers le côté latéral du tambour de chaque porte lame soient alignés, selon la ligne XX ou sensiblement, limitant les efforts de coupe. Selon une autre disposition particulièrement importante et complémentaire, les deux galets (28-29) précités coopèrent chacun avec une came fixe disposée sur le carter de l'appareil. Plus précisémment en se rapportant aux figures des dessins, une première came fixe est celle (10) fixée sur la première aile (6.1) du carter du côté du mécanisme d'arrêt et de verrouillage en position du tambour tel qu'illustré figure 6.

Une seconde came fixe (30) est rapportée et fixée sur la seconde aile (6.2) du carter à l'opposé de la précédente. Les deux cames (10) et (30) ont exactement le même profil périphérique de sorte que lorsque les galets suiveurs (28-29) associés aux porte-lames (24-25) les contournent le long de leur périphérie extérieure, les trajectoires des deux lames sont exactement les mêmes.

Cependant et selon une disposition essentielle de l'invention contribuant au bon fonctionnement du dispositif de coupe pris dans son ensemble, les deux cames (10) et (30) ont une orientation angulaire différente de sorte qu'il se produit un décalage dans leur sortie lors du mouvement de rotation du tambour d'entrainement. Leur disposition définit une orientation angulaire différente de l'ordre de 80 à 100 degrés environ de telle sorte qu'il y ait une continuité dans la pénétration des deux lames dans la bande de matériaux à découper. Plus spécifiquement, ainsi qu'il apparait de manière schématique aux figures 10 à 13, le décalage angulaire des deux cames (10-30) permet d'obtenir d'abord la pénétration dans le matériau d'essuyage d'une lame (22) sur une demi-largeur, puis de l'autre lame (23) sur la seconde demi-largeur avant le retrait de la première lame.

Selon une autre disposition intéressante, la sortie des dentures de chaque lame est progressive en ce sens qu'au fur et à mesure de la rotation du tambour et de la sortie successive des lames, ce sont les dents situées vers l'extérieur du tambour qui sortent les premières puis les autres en se rapprochant au fur et à mesure de la partie centrale du matériau. Ainsi la profondeur de sortie des différentes dents de chaque lame varie sensiblement, la sortie étant maximum pour la dent la plus proche de l'extrémité latérale du tambour. Par ailleurs, la fente (31) formée sur le tambour par laquelle passent les lames est découpée selon un profil en V complémentaire au profil et disposition des lames. On a donc deux zones de coupe différentes de la bande de papier par rapport à son rouleau de distribution et le tambour d'entrainement, l'une se situant sensiblement telle qu'illustrée figure 10, tout de suite après le plan de contact du rouleau de papier et du tambour d'entrainement (ZCI, zone de coupe 1), et l'autre dans la partie arrière basse du tambour d'entrainement illustrée par la référence (ZC2, zone de coupe 2).

La coupe s'effectue le long d'une ligne continue horizontale de la bande de matériau. Par ailleurs, on voit selon les figures 10 à 13 à caractère schématique que la dernière dent de la première lame située le plus au centre du tambour, amorce une découpe en V correspondant au profil de la dent et la dernière dent de la seconde lame située le plus au centre du tambour amorce une autre découpe en V adjacente à celle précitée, une bande infime de papier assurant la liaison entre elles. Sous l'effet continu de traction de la bande de matériau par l'utilisateur, ladite bande de liaison se déchire également séparant de manière définitive le morceau de papier tiré. La coupe du matériau selon le dispositif précité s'effectue par déchirement de la bande de papier avec une action progressive. Il y à lieu de bien mettre en évidence le fait que l'inclinaison des lames de coupe dans deux plans, d'une part par rapport à l'axe longitudinal du tambour ou de sa génératrice extérieure et d'autre part des dentures de chaque lame en profondeur en allant vers la partie médiane du tambour, combinée avec les profils des cames, permet une coupe de la bande de papier, droite, nette et sans raccord perpendiculairement aux côtés de la bande.

L'obtention du résultat à savoir la qualité de la coupe et sa netteté exige un positionnement particulièrement précis des différents moyens constitutifs du dispositif de coupe. Il y a lieu notamment de souligner que la première lame (22) pénètre dans le matériau par un mouvement d'articulation donnée selon la flèche F1 inverse au sens de déroulement F2 du tambour ce qui accentue l'effet de déchirement avec moins d'effort. La seconde lame (23) pénètre elle dans le même sens que le sens de déroulement du tambour.

Il est nécessaire également de signaler l'inclinaison en Vé largement ouverte des ouvertures de passage des lames hors du tambour évitant l'arrêt intempestif du rouleau de matériau à ce niveau, le rouleau de matériau étant toujours en appui ponctuel ou sur une génératrice sur le tambour d'entrainement. Comparativement à l'art antérieur on ne sent plus le passage formant méplat de la fente rectiligne du tambour et sur laquelle pouvait prendre appui le rouleau de papier.

Ainsi, selon l'invention la coupe d'une bande de papier s'effectue selon une demarche et un procédé original. La coupe s'effectue en deux temps, en deux zones de coupe différentes in situ dans l'appareil et gràce à un positionnement particulier des lames de coupe, et de leurs dentures respectives, la ligne de coupe sur la bande de papier est rectiligne et perpendiculaire à ses bords.

Gràce à ces différents agencements, on peut diminuer la force des différents ressorts de rappel et donc leur coût. On peut sans risque de déchirement inopiné tirer du matériau d'essuyage très fin même avec les mains mouillées.

## Revendications

1. Dispositif de coupe perfectionné pour un appareil de distribution et de coupe simultanées de bandes de matériaux enroulés, du type comprenant un tambour (7) creux intérieurement avec une fente (31) longitudinale sur sa périphérie extérieure, et recevant une lame (22, 23) et support de lame (24, 25) de coupe articulé à l'encontre d'un moyen de rappel (27) à l'intérieur du tambour (7), ladite lame faisant saillie extérieurement par la fente (31) sous l'effet de rotation du tambour (7) lorsqu'on l'entraine en rotation par traction sur le matériau de manière à pénétrer dans le matériau tendu de part et d'autre du dispositif de coupe, ladite lame (22, 23) se déplaçant selon une trajectoire donnée par un galet suiveur (28, 29) associé au porte-lame (24, 25) et coopérant avec des mécanismes incluant notamment une came (10, 30) profilée fixé disposée sur la paroi latérale (6¹, 6²) du carter de l'appareil agencé pour recevoir ledit tambour (7) d'entrainement (7) et un ou plusieurs rouleaux de réserve (R1), ledit dispositif étant caractérisé en ce qu'il comprend deux lames (22-23) indépendantes disposées cote à cote selon une angulation et correspondant chacune à une demi-longueur du tambour, lesdites lames fixées sur des portes-lames (24-25) orientés angulairement dans le tambour étant chacune associée à un galet suiveur (28-29) coopérant respectivement avec une came fixe (10-30) de même profil disposée sur chaque aile latérale du carter de l'appareil, lesdites cames (10-30) étant décalées angulairement pour permettre la sortie progressive et successive de chacune des lames et définir deux zones de coupe (ZC1, ZC2) de la bande de matériau à l'intérieur de l'appareil tout en obtenant qu'une seule ligne de coupe nette dudit matériau perpendiculaire à ses bords latéraux.

2. Dispositif de coupe selon la revendication 1 caractérisé en ce que chaque lame (22-23) est montée sur un porte-lame (24-25) en L articulé par son extrémité inférieure sur des axes (32-33) positionnés sur des blocs supports (26) décalés pour le montage de chaque lame, et formés à l'intérieur dudit tambour.

3. Dispositif de coupe selon les revendications 1 et 2 caractérisé en ce que l'axe du tambour, l'axe de rotation des galets suiveurs (28-29) et l'axe (32) d'articulation de chaque porte-lame, situé du côté latéral du tambour, sont alignés.

4. Dispositif de coupe selon la revendication 1 caractérisé en ce que les deux cames (10-30) sont décalées angulairement selon une orientation d'environ 80 à 100 degrés, autorisant lors de la rotation du tambour, la pénétration dans le matériau d'essuyage d'une première lame (22) sur une demi-largeur, puis de l'autre lame (23) sur la seconde demi-largeur avant le retrait de la première lame.

5. Dispositif selon les revendications 1, 2 et 4 ensemble caractérisé en ce que la sortie des dentures de chaque lame (22-23) est progressive, les dents situées vers l'extérieur du tambour sortant les premières puis les autres en se rapprochant au fur et à mesure de la partie centrale du matériau.

6. Dispositif de coupe selon la revendication 1 caractérisé en ce que la fente (31) formée sur le tambour présente un profil en V complémentaire au profil et dispositions des lames.

## Claims

1. Improved cutting device, for an apparatus for simultaneously dispensing and cutting rolled up webs of material, of the type including an internally hollow drum (7) with a longitudinal slit (31) on the external periphery thereof, and accommodating a cutting blade (22, 23) and a blade support (24, 25) mounted hingedly against a return means (27) inside the drum (7), said blade projecting outwardly through the slit (31) under the rotatory action of the drum (7) When said drum is driven rotatably by pulling out the material so that this blade will penetrate the material stretched from either side of the cutting device, said blade (22, 23) being moved along a given path by a follower roller (28, 29) associated with the blade-holder (24, 25) and co-operating with mechanisms which include more particularly a contoured cam (10, 30) attached fixedly onto the lateral wall (6¹, 6²) of the apparatus housing configured for accommating said driving drum (7) and one or more spare rolls (R1), said cutting device being characterized in that it includes two independent blades (22 - 23) disposed side by side in accordance with an angulation and corresponding each one to a half-length of the drum, said blades being secured to the blade-holders (24 - 25) oriented angularly within the drum and being each one associated with a follower roller (28 - 29) co-operating respectively with a fixed cam (10-30) of the same contour disposed on each lateral wing of the casing of the apparatus, said cams (10 - 30) being out of step angularly in order to permit the gradual and successive protruding out of the blades and to define two cutting areas (ZC1, ZC2) of the web of material inside the apparatus, while obtaining one cutting line only of said material, at right angles to the lateral edges thereof.

2. Cutting device as claimed in Claim 1, characterized in that each cutting blade (22 - 23) is mounted on a blade-holder (24 - 25) which is L-shaped and linked hingedly by the lower end thereof onto spindles (32 - 33) positioned on supporting blocks (26) disposed out of step for the mounting of each blade, and formed inside said drum.

3. Cutting device as claimed in Claims 1 and 2, characterized in that the axis of the drum, the axis of rotation of the follower rollers (28 - 29), and the linking axis (32) of each blade-holder, situated on the lateral side of the drum, are in a line.

4. Cutting device as claimed in Claim 1, charracterized in that the two cams (10 - 30) are are angularly out of step according to an orientation of about 80 to 100 degrees, permitting, when the drum is rotated, the penetration into the wiping material, along a half-width, of a first blade (22), and then the penetration of the other blade (23) along the other half-width, prior to the withdrawal of the first blade.

5. Cutting device as claimed in Claims 1, 2 and 4 together, characterized in that the protruding out of the teeth of each blade (22 - 23) is gradual, the teeth located toward the outside of the drum protruding out first, and then the other ones while getting nearer to the central portion of the material.

6. Cutting device as claimed in Claim 1, characterized in that the slit (31) formed on the drum has a V-shaped contour which is complementary to the contour and the dispositions of the blades.

## Patentansprüche

1. Verbesserte Schneidvorrichtung für ein Gerät zum gleichzeitigen Verteilen und Zerschneiden aufgerollter Materialbahnen, in einer Ausführung, die eine innenseitige ausgehöhlte Trommel (7) mit einem auf deren Aussenumfang vorgesehenen länglichen Schlitz (31) aufweist, und die eine Klinge (22, 23) sowie einen gegen ein im Innenraum der Trommel (7) befindliches Rückführungsmittel (27) gelenkig eingerichteten Träger (24, 25) für die Schneidklinge aufnimmt, wobei die besagte Klinge unter die Drehwirkung der Trommel (7) beim Umdrehen dieser Trommel infolge des Herausziehen des Materials durch den Schlitz (31) hindurch nach aussen vorspringt, um in das beiderseitig der Schneidvorrichtung gespannte Material hineinzudringen, und die genannte Klinge (22, 23) gemäss einem von einer mit dem Klingenträger (24, 25) arbeitenden nachgeschalteten Laufrolle (28, 29) festgesetzten Laufweg bewegt wird, und mit Triebwerken zusammenwirkt, die insbesondere eine auf der seitlichen Wandung (6¹, 6²) des zum Unterbringen der besagten Antriebstrommel (7) und einer oder mehrerer Ersatzrollen (R1) ausgebildeten Gehäuses des Geräts feststehend angebrachte profilierte Kurve (10, 30) aufweisen, indem die besagte Schneidvorrichtung dadurch gekennzeichnet ist, dass sie zwei unabhängigen, gemäss einer winkligen Anordnung Seite an Seite angebrachten, je einer Halblänge der Trommel entsprechenden Klingen (22 - 23) aufweist, die auf in der Trommel winklig gerichteten Klingenträgern (24 - 25) befestigt sind, wobei jede eine dieser Klingen je einer naghgeschalteten Laufrolle (28 - 29) zugeordnet ist, die je mit einer auf jedem seitlichen Schenkel des Gehäuses des Geräts befindlichen feststehenden Kurve (10 - 30) gleichartigen Profils zusammenwirkt, und diese Kurven winklig versetzt sind, damit beim Erstellen zweier Schnittbereiche (ZC1, ZC2) der Materialbahn in dem Innenraum der Trommel und gleichzeitig beim Erreichen nur einer scharf abgegrenten Schnittlinie des besagten Materials senkrecht zu dessen seitlichen Kanten der progressive und nacheinanderfolgende Austritt jeder einen der Klingen ermöglicht wird.

2. Schneidvorrichtung nach Anspruch 1, dadurch gekennzeichnet, dass jede Klinge (22 - 23) auf einem L-förmigen Klingenträger (24 - 25) montiert wird, der durch dessen unteres Ende auf die auf Trägerblöcke (26) positionierten Spindeln (32 - 33) gelenkig angeordnet ist, wobei diese Trägerblöcke für das Montieren jeder Klinge versetzt und im Innenraum der besagten Trommel gebildet sind.

3. Schneidvorrichtung nach Ansprüchen 1 und 2, dadurch gekennzeichnet, dass die Spindel der Trommel, die Umdrehungsspindeln der nachgeschalteten Laufrollen (28 - 29) und die Spindel (32) für die Gelenkung jedes auf der seitlichen Kante der Trommel befindlichen Klingenträgers in Fluchtlinie angeordnet sind.

4. Schneidvorrichtung nach Anspruch 1, dadurch gekennzeichnet, dass die zweie Kurven (10 - 30) gemäss einer Orientierung von cca. 80 bis 100 Graden winklig angeordnet sind, um bei der Umdrehung der Trommel das Hineindringen einer ersten Klinge (22) auf einer Halbweite und dann das Hineindringen der anderen Klinge (23) auf der zweiten Halbweite des Abwischenmaterials, vor der Zurücknahme der ersten Klinge, zu ermöglichen.

5. Schneidvorrichtung nach den Ansprüchen 1, 2 und 4 zusammen, dadurch gekennzeichnet, dass das Vorspringen der Verzahnungen jeder Klinge (22 - 23) progressiv ist, wobei die nach der Aussenseite der Trommel befindlichen Zähne zunächst und dann die anderen bei fortschreitendem Annähern nach dem mittigen Teil des Materials austreten.

6. Schneidvorrichtung nach Anspruch 1, dadurch gekennzeichnet, dass der auf der Trommel gebildete Schlitz (31) einen V-förmigen, zu dem Profil und den Einrichtungen der Klingen ergänzenden Profil aufweist.
